# FASCICULE DE BREVET EUROPEEN

(11) **EP 0 816 274 B1**
(45) Date de publication et mention de la délivrance du brevet: **12.05.1999**
(21) Numéro de dépôt: 97401536.4
(22) Date de dépôt: 01.07.1997
(51) Int. Cl.: B65H 35/00

(54) **Boîte dévidoir pour ruban, en particulier pour ruban adhésif**
Spender für Band, insbesondere für Klebeband
Dispenser for tape, especially adhesive tape

(30) Priorité: 05.07.1996 FR 9608427
(43) Date de publication de la demande: 07.01.1998
(73) Titulaire: Mandar, Martine, 78150 Le Chesnay (FR)
(72) Inventeur: Mandar, Martine, 78150 Le Chesnay (FR)
(74) Mandataire: Nicolle, Olivier

(56) Documents cités:
- US-A- 2 924 365
- US-A- 3 086 309
- US-A- 3 403 869
- US-A- 3 760 998
- US-A- 3 768 713
- US-A- 4 676 446
- US-A- 4 729 518
- US-A- 4 898 312

## Description

La présente invention concerne une boîte dévidoir pour ruban, en particulier pour ruban adhésif.

On connaît des boîtes dévidoirs pour ruban adhésif qui comprennent généralement un couvercle rapporté de manière amovible sur un corps de boîte. Pour le centrage de la bobine de ruban dans la boîte, le corps de boîte porte sur son fond une saillie axiale tubulaire dans laquelle la bobine de ruban est emboîtée. En corollaire, le couvercle comprend une saillie axiale tubulaire complémentaire de la saillie du corps de boîte pour pénétration dans celle-ci et dans la bobine ainsi emboîtée afin d'assurer le maintien de ladite bobine dans la boîte et sa rotation.

En pratique, un appendice au corps de boîte est associé à une fente pour la saisie et le dévidage du ruban adhésif hors de la boîte. Le plus souvent, une extrémité dentelée de l'appendice sert à l'appui et au sectionnement du ruban.

Dans notre société actuelle de communication, il est de plus en plus important et nécessaire d'identifier, de marquer, ou de personnaliser les produits ou articles de grande diffusion avec des inscriptions ou informations choisies.

Or, actuellement, ce genre de boîtes dévidoirs ne présente pas ou peu d'espaces libres plans permettant de soutenir facilement à l'intérieur de la boîte des feuilles de papier ou analogues susceptibles de porter des inscriptions, notamment en raison des saillies tubulaires supportant la bobine de ruban et qui occupent les fonds du corps de boîte et du couvercle.

Une solution connue consiste à utiliser des panneaux d'affichage à l'extérieur de la boîte. Mais une telle solution requière une opération de collage desdits panneaux, qui est de mise en oeuvre coûteuse, et ces panneaux extérieurs se décollent ou se dégradent dans le temps avec les manipulations. Enfin, ces panneaux, une fois collés, ne peuvent pas être remplacés facilement.

Une autre solution connue (US-A-3 086 309) consiste à réaliser une des faces principales d'un dévidoir par une carte rapportée en carton ou en matière plastique opaque portant des informations imprimées sur le côté intérieur. La carte comprend une partie au format du corps de la boîte et une autre partie débordant par rapport au corps de la boîte pour permettre l'accrochage du dévidoir en linéaire. Une telle solution n'est pas satisfaisante dans la mesure où la partie débordante doit être retirée pour permettre l'utilisation du dévidoir. De plus, les informations imprimées sur la partie de la carte au format du corps de la boîte ne peuvent être lues qu'au travers de la face opposée du dévidoir et seulement sur la surface non masquée par le ruban.

La présente invention apporte justement une solution à ces problèmes.

Elle porte sur un dévidoir pour ruban, en particulier pour ruban adhésif, la boîte comprenant des première et seconde faces principales parallèles, des moyens de maintien de la bobine de ruban dans la boîte lors du dévidage, une fente de sortie pour la délivrance du ruban hors de la boîte et des moyens de coupe du ruban, et des moyens susceptibles de porter des informations choisies.

Selon une définition générale de l'invention, les moyens de maintien sont agencés de telle sorte que lorsque la bobine est dans la boîte, au moins la surface interne de l'une des première et seconde faces principales est totalement libre pour y placer une feuille de papier ou analogue susceptible de porter des informations choisies.

L'agencement de la boîte avec une seule feuille de papier placée sur une face principale correspond à des moyens de maintien de la bobine solidaires de l'autre face principale.

On entend ici par totalement libre, l'absence de bossage sur les faces principales de la boîte.

Selon une caractéristique importante de l'invention, les moyens de maintien de la bobine sont en outre agencés de telle sorte que lorsque la bobine est dans la boîte, la surface interne de l'autre des première et seconde faces principales est totalement libre pour y placer une autre feuille de papier ou analogue susceptible de porter des informations choisies.

Selon un premier mode de réalisation de l'invention, les moyens de maintien comprennent une plate-forme amovible comprenant au moins une face sensiblement plane, parallèle aux première et seconde faces principales et dont l'un des côtés est destiné à être plaqué sur la surface interne transparente de l'une des première et seconde faces principales, et dont l'autre côté comprend un support de mandrin de bobine, ledit support possédant une première extrémité solidaire de la plate-forme et une deuxième extrémité libre pour positionner le mandrin de la bobine.

En pratique, la boîte possède en outre quatre faces latérales pour former une boîte de forme générale parallélépipédique. Dans ce cas, la plate-forme comprend avantageusement en outre une seconde face plane perpendiculaire à la première face plane, et dont la forme et les dimensions sont choisies pour former l'une des faces latérales de la boîte.

Selon un second mode de réalisation de l'invention, les moyens de maintien comprennent une plate-forme amovible comprenant des première et seconde faces sensiblement planes, parallèles aux première et seconde faces principales, séparées l'une de l'autre par un support de mandrin de bobine, chaque face plane de la plate-forme étant destinée à être respectivement contre la surface interne des première et seconde faces principales.

Le support de mandrin de la bobine peut être en une seule pièce ou remplacé par deux bossages ménagés sur chaque face de la plate-forme et qui jouent le rôle de support de mandrin.

Selon un troisième mode de réalisation de l'invention, les moyens de maintien comprennent une plate-forme amovible comprenant une face sensiblement plane, parallèle aux première et seconde faces principales, l'un des côtés de la face plane de la plate-forme comprenant un premier support de mandrin pour une première bobine de ruban, ledit premier support de mandrin possédant une première extrémité solidaire de la plate-forme, et une deuxième extrémité libre, et l'autre côté de la face plane de la plate-forme comprenant un second support de mandrin pour une seconde bobine de ruban, ledit second support de mandrin possédant une première extrémité solidaire de la plate-forme et une deuxième extrémité libre.

En pratique, la boîte comprend des moyens d'assemblage des première et seconde faces principales avec possibilité d'ouverture et de fermeture.

La boîte est formée soit par la disposition du corps de boîte et d'un couvercle rapporté, soit par une boîte ouverte sur l'une de ses quatre faces latérales, ladite face étant comprise alors dans la plate-forme de maintien de la bobine, soit enfin avec un volet articulé d'ouverture et de fermeture autour d'un axe charnière.

De préférence, au moins l'une des première et seconde faces principales ainsi que la plate-forme sont aménagées pour délimiter la fente de sortie.

Avantageusement, le poste de coupe est logé dans l'une des faces latérales de la boîte, à proximité de la fente de sortie.

Dans la variante à deux bobines, les première et seconde faces principales et la plate-forme sont avantageusement aménagées pour délimiter deux fentes de sortie, une pour la première bobine et une autre pour la seconde bobine.

Dans ce cas également, la boîte comprend en outre deux postes de coupe logés respectivement dans l'une des faces latérales de la boîte, à proximité de leurs fentes de sortie respectives.

D'autres caractéristiques et avantages de l'invention apparaîtront à la lumière de la description détaillée ci-après et des dessins annexés dans lesquels :
- les figures 1A à 1C illustrent les moyens essentiels et constitutifs de la boîte selon l'invention avec un volet articulé autour d'un axe charnière, en mode éclaté ;
- la figure 1D illustre schématiquement une bobine de ruban de type connu ;
- la figure 2A illustre la boîte avec les deux feuilles de papier soutenues par les deux faces principales de la boîte selon l'invention ;
- la figure 2B illustre le positionnement de la bobine sur le support de mandrin de la plate-forme selon l'invention ;
- la figure 3A illustre le positionnement de la plate-forme dans la boîte selon l'invention ;
- la figure 3B illustre la boîte selon l'invention en position de fermeture ;
- les figures 4A à 4C illustrent un mode de réalisation de la boîte selon l'invention dans lequel la plate-forme comprend deux surfaces planes perpendiculaires entre elles dont l'une joue le rôle de face latérale de la boîte pour assurer l'ouverture et la fermeture de la boîte ;
- les figures 5A à 5C illustrent une variante du mode de réalisation décrit en référence aux figures 4A à 4C ;
- les figures 6A à 6C illustrent un mode de réalisation d'une boîte selon l'invention renfermant deux bobines de ruban ;
- les figures 7A à 7D illustrent une variante du mode de réalisation à deux bobines selon l'invention ;
- les figures 8A1 à 8C2 illustrent une variante de la plate-forme amovible selon l'invention ;
- les figures 9A à 9C illustrent deux autres variantes de la plate-forme amovible, l'une montée glissante et l'autre montée pivotante selon l'invention, avec deux surfaces planes parallèles supportant la bobine ; et
- la figure 10 illustre une autre variante de la plate-forme selon l'invention, avec une face non plane munie de croisillons.

En référence à la figure 1D, la présente invention porte sur une boîte dévidoir de ruban, en particulier pour ruban adhésif, dans laquelle la bobine de ruban BOB est de forme cylindrique, avec une hauteur déterminée par la largeur du ruban RUB. La bobine de ruban BOB comprend généralement un mandrin cylindrique MAN.

En référence à la figure 1B, la boîte est ici de forme générale parallélépipédique avec deux faces principales parallèles 2 et 4 et quatre faces latérales 10, 12, 14 et 16.

Les deux faces principales 2 et 4 ainsi que les faces latérales 10, 12, 14 et 16 sont de forme générale rectangulaire plane. Elles peuvent épouser une forme plus galbée le cas échéant.

En référence à la figure 1B, la boîte est ouverte et en référence à la figure 3B, la boîte est fermée.

La face 4 est aménagée pour former une fente 8 pour la sortie du ruban hors de la boîte. Les faces latérales 10, 12, 14 et 16 complètent la boîte pour former une enveloppe sensiblement hermétique. Les largeurs des faces latérales 10, 12, 14 et 16 sont choisies pour que la boîte puisse contenir une bobine de ruban BOB d'une épaisseur choisie, voire standard, par exemple de quelques centimètres.

A proximité de la fente 8, la face latérale 10 est aménagée pour recevoir une extrémité dentelée 18 qui sert d'appui et de sectionnement du ruban. Cette extrémité dentelée peut être celle d'une lame de coupe métallique 17 logée dans un logement ménagé sur la face latérale 10. La face latérale 14 sert à relier les faces principales 2 et 4.

Par exemple, des moyens d'assemblage 6 des faces parallèles 2 et 4, de type articulation autour d'un axe charnière, comprennent des moyens formant pivot permettant à la face latérale 14 adjacente à la face 4 de pivoter autour de l'axe vertical 3 et ainsi assurer une ouverture et une fermeture de la boîte.

En référence aux figures 1A à 1C, un livret 30 comprenant deux feuillets 32 et 34 de dimensions sensiblement homologues à celles des faces 2 et 4 est susceptible d'être placé à l'intérieur de la boîte décrite en figure 1B. Ce livret 30 est destiné à porter des inscriptions visibles au travers des faces transparentes 2 et 4 afin de marquer, de personnaliser, ou d'identifier la boîte, son contenu, sa destination ou autre, selon l'invention. Le livret 30 comprend également une bande 36 de dimensions adaptées à la face latérale 14 et destinée à relier les deux feuillets 32 et 34.

Il est à remarquer que la forme du feuillet 34 est aussi aménagée en fonction de la forme de la fente 8 de sortie du ruban.

Pour permettre l'introduction du livret 30 dans la boîte selon l'invention, il est prévu (figure 1C) une plate-forme amovible 40 comprenant une face sensiblement plane 42, parallèle aux première et seconde faces principales 2 et 4, et dont l'un des côtés 44 est destiné à être plaqué sur la surface interne 5 de la face principale 4, et dont l'autre côté 46 comprend un support de mandrin 48 pour la bobine de ruban BOB. Le support de mandrin 48 possède une première extrémité 50 solidaire de la plate-forme 40 et une deuxième extrémité 52 libre pour le placement du mandrin de la bobine de ruban.

La longueur du support de mandrin 48 ainsi que son diamètre sont choisies en fonction de la largeur du ruban RUB, et du diamètre du mandrin de la bobine.

Avantageusement, le support de mandrin est positionné sensiblement au centre de la plate-forme 40 afin de permettre le centrage de la bobine dans la boîte.

En référence à la figure 2A, le livret 30 décrit en référence à la figure 1A est maintenant introduit dans la boîte décrite en référence à la figure 1B avec un positionnement approprié de telle sorte que les feuilles 32 et 34 ainsi que la bande 36 recouvrent les faces principales 2 et 4 ainsi que la face latérale 14.

Le matériau constituant les faces 2 et 4 ainsi que la bande 14 étant avantageusement transparent, les inscriptions portées sur les feuilles 32, 34 et 36 du livret 30 sont susceptibles d'être visibles de l'extérieur de la boîte.

En pratique, le livret est maintenu dans la boîte par des ergots (non représentés). En variante, ces ergots peuvent être remplacés par des glissières (non représentées) ou même totalement supprimés.

En référence à la figure 2B, la bobine BOB est emboîtée dans le support de mandrin 48 de la plate-forme 40.

En référence à la figure 3A, la plate-forme 40 contenant la bobine BOB est maintenant insérée dans la boîte, pour être plaquée sur la surface interne 5 de la face principale 4 de la boîte.

La plate-forme 40 peut être fixée sur le côté 5 de la face 4 par des moyens de fixation appropriés (non représentés), ou tout simplement plaquée sur celui-ci et maintenu par blocage et par la fermeture de la boîte.

Enfin, en référence a la figure 3B, la boîte renfermant la bobine conformément à la disposition décrite en référence à la figure 3A est maintenant représentée en position fermée avec le ruban RUB sortant de la fente 8 et en appui sur l'extrémité dentelée 18 pour sectionnement.

En référence aux figures 4A à 4C, on a représenté une variante de la boîte selon l'invention, dans laquelle la boîte n'a plus de possibilité d'ouverture/fermeture par des moyens d'assemblage à pivotement ou articulation, mais dans laquelle la plate-forme amovible est susceptible de coulisser à l'intérieur de la boîte, le coulissement de la plate-forme assurant l'ouverture ou la fermeture de ladite boîte.

En pratique, la plate-forme 40, en référence à la figure 4B, comprend les mêmes éléments que ceux décrits en référence à la figure 1C à l'exception de comprendre en outre une seconde face plane 60 perpendiculaire à la face plane 42. Cette face plane 60 constitue une face latérale de la boîte. Cette face 60 correspond à la face latérale 12 décrite en référence à la figure 1B.

Pour le reste, la boîte selon l'invention comprend les mêmes éléments que ceux décrits en référence à la figure 1B, à savoir une fente 8 pour la sortie du ruban hors de la boîte ainsi qu'une extrémité dentelée 18 pour l'appui et le sectionnement du ruban.

Il est à remarquer que le livret portant les inscriptions choisies est introduit d'une façon similaire à celle décrite en référence à la figure 2A.

De même, la bobine de ruban BOB décrite en référence à la figure 4C est identique à celle décrite en figure 1D. Elle est destinée à être placée sur le support de mandrin 48 conformément à la figure 2B.

En position fermée, la plate-forme amovible 40 est maintenue verrouillée dans la boîte par des moyens de fixation appropriés tels que des ergots, des clips ou des glissières (non représentés).

Le déverrouillage de la plate-forme, pour permettre son extraction de la boîte, s'effectue en tirant cette plate-forme vers l'extérieur, pour libérer les moyens de fixation de leurs appuis sur les faces latérales de la boîte.

En référence aux figures 5A à 5C, on a représenté une autre variante de la plate-forme amovible supportant la bobine dans la boîte.

En référence à la figure 5A, la plate-forme 40 comprend une première face plane 42 conformément à celle décrite en référence à la figure 1C ainsi qu'une seconde face plane 70 perpendiculaire à la face 42. La plate-forme 40 est destinée à être introduite dans la boîte conformément aux flèches illustrées en figure 5A. La face plane 70 est apte à fermer la boîte lorsque la plate-forme 40 est totalement introduite dans la boîte.

La face plane 70 constitue ici la face latérale 14 de la boîte décrite en référence à la figure 1B.

Dans cette variante, le livret peut être avantageusement en deux feuillets séparés et répartis sur chaque face principale.

En référence aux figures 6A à 6C, on a représenté un autre mode de réalisation de la boîte selon l'invention dans lequel la boîte renferme deux bobines de ruban BOB1 et BOB2.

En référence à la figure 6B, les moyens de maintien des bobines BOB1 et BOB2 comprennent une plate-forme amovible 100 comprenant une face sensiblement plane 110 parallèle aux première et seconde faces principales 2 et 4 de la boîte. L'un des côtés 120 de la face plane 110 comprend un premier support de mandrin 124 pour la première bobine BOB1. Le premier support de mandrin 124 possède une première extrémité 126 solidaire de la plate-forme 110 et une deuxième extrémité 128 libre.

L'autre côté 122 de la face plane 110 comprend un second support de mandrin 130 pour la deuxième bobine BOB2. Le second support de mandrin possède une première extrémité (non représentée) solidaire de la plate-forme et une seconde extrémité libre 132.

La plate-forme 100 comprend en outre une première face plane 140 perpendiculaire à la surface plane 110. Cette face plane 140 constitue en fait la moitié du fond de la boîte.

Une seconde face plane 150 est prévue. Elle est disposée de l'autre côté de la face plane 110, perpendiculaire à cette même face plane 110, pour assurer l'autre moitié du fond de la boîte.

Conformément à la figure 6B, la plate-forme amovible 100 est destinée à être introduite dans la boîte afin de placer les bobines BOB1 et BOB2 à l'intérieur de ladite boîte, les surfaces 140 et 150 assurant la fermeture de la boîte.

Les livrets portant les inscriptions sont introduits et maintenus dans la boîte contre les deux faces principales de la boîte comme décrit précédemment.

En référence à la figure 6C, les bobines BOB1 et BOB2 sont accolées, avec leur extrémité du ruban orientée dans le même sens. En référence à la figure 6A, les fentes de sortie 8-1 et 8-2 des rubans RUB1 et RUB2 sont également accolées l'une à l'autre et séparées par la plate-forme.

En référence à la figure 7A, on a représenté une variante de la boîte à deux bobines dans laquelle les fentes de sortie 8-1 et 8-2 sont opposées l'une par rapport à l'autre.

Pour le reste, la plate-forme décrite en référence a la figure 7C est identique à celle décrite en référence à la figure 6B.

En référence aux figures 8A1 et 8C2, la plate-forme amovible 200 comprend une face plane 210 perpendiculaire aux deux faces principales 2 et 4 de la boîte.

La plate-forme 200 soutient une bobine BOB avec un support de mandrin 212 maintenu par des fourches 214 (parallèles aux faces 2 et 4 et susceptibles d'épouser des formes différentes) ou par écartement de deux faces parallèles aux faces 2 et 4 et disposant de l'élasticité nécessaire au maintien du mandrin de la bobine.

En référence aux figures 9A à 9B, on a représenté un autre mode de réalisation de la boîte selon l'invention, dans laquelle la plate-forme amovible 300 comprend des première et seconde faces sensiblement planes 310 et 320 parallèles aux première et seconde faces principales 2 et 4 de la boîte. Les faces planes 310 et 320 sont séparées l'une de l'autre par un support de mandrin 330 pour la bobine de ruban BOB.

Chaque face plane 310 et 320 est destinée à être respectivement contre la surface interne des première et seconde faces principales 2 et 4. La plate-forme 300 est ici destinée à être introduite par coulissement dans la boîte.

En référence à la figure 9C, la plate-forme amovible 300 décrite en référence à la figure 9B est maintenant montée à pivotement autour d'un axe 312 perpendiculaire aux faces principales 2 et 4 au lieu d'être montée glissante comme en référence aux figures 9A et 9B.

En référence aux figures 9A à 9C, la plate-forme 300 comprend en outre une bande latérale 340 dont l'extrémité 350 constitue l'extrémité dentelée pour l'appui et le sectionnement du ruban.

En référence aux figures 9A à 9C, la boîte peut être totalement hermétique en supprimant la fente de sortie et/ou le poste de coupe. La saisie et le tirage du ruban sont alors réalisés en retirant au préalable la plate-forme 300 de la boîte jusqu'à un cran d'arrêt (non représenté) pratiqué sur l'une des faces de la boîte.

Bien évidemment d'autres modes de réalisation peuvent être envisagés pour la réalisation de la boîte selon l'invention. Par exemple, la plate-forme peut être réalisée avec une surface non plane, constituée de croisillons 400 (figure 10) portant le support de maintien 410.

## Revendications

1. Boîte dévidoir pour ruban en rouleau non emballé, en particulier pour un rouleau de ruban adhésif, la boîte comprenant des première et seconde faces principales parallèles (2 et 4), des moyens de maintien du rouleau de ruban dans la boîte lors du dévidage, une fente de sortie (8) pour la délivrance du ruban hors de la boîte, des moyens de coupe du ruban (18), et des moyens susceptibles de porter des informations choisies,
caractérisée en ce que les moyens de maintien (40) sont agencés de telle sorte que lorsque le rouleau de ruban non emballé (BOB) est placé de façon amovible dans la boîte, au moins la surface interne (5) de l'une (4) des première et seconde faces principales est totalement libre pour y placer une feuille (32) de papier ou analogue susceptible de porter des informations choisies.

2. Boîte selon la revendication 1, caractérisée en ce que les moyens de maintien (40) du rouleau de ruban non emballé sont en outre agencés de telle sorte que lorsque le rouleau de ruban non emballé est placé de façon amovible dans la boîte, la surface interne (3) de l'autre (2) des première et seconde faces principales est totalement libre pour y placer une autre feuille (34) de papier ou analogue susceptible de porter des informations choisies.

3. Boîte selon la revendication 1 ou la revendication 2, caractérisée en ce que les moyens de maintien (40) comprennent une plate-forme amovible comprenant au moins une face sensiblement plane (42), parallèle aux première et seconde faces principales (2 et 4) et dont l'un (44) des côtés est destiné à être plaqué sur la surface interne (5) de l'une (4) des première et seconde faces principales et dont l'autre côté (46) comprend un support de mandrin (48) du rouleau de ruban possédant une première extrémité (50) solidaire de la plate-forme et une deuxième extrémité libre (52) pour permettre le positionnement du mandrin du rouleau de ruban.

4. Boîte possédant en outre au moins une face latérale perpendiculaire aux première et seconde faces principales selon la revendication 3, caractérisée en ce que la plate-forme comprend en outre une seconde face plane (60) perpendiculaire à la première face plane et dont la forme et les dimensions sont choisies pour former ladite face (12) latérale de la boîte, et en ce que ladite plate-forme est apte à coulisser dans le plan desdites première et seconde faces principales pour permettre à ladite face (12) de réaliser par coulissement l'ouverture et la fermeture de ladite boîte.

5. Boîte selon la revendication 2, caractérisée en ce que les moyens de maintien comprennent une plate-forme amovible (300) comprenant des première et seconde faces sensiblement planes (310, 320), parallèles aux première et seconde faces principales (2, 4), séparées l'une de l'autre par un support de mandrin (330) pour le rouleau de ruban (BOB), chaque face plane de la plate-forme étant destinée à être respectivement contre la surface interne des première et seconde faces principales.

6. Boîte selon la revendication 1 ou la revendication 2, caractérisée en ce que les moyens de maintien comprennent une plate-forme amovible (100) comprenant une face sensiblement plane (110) parallèle aux première et seconde faces principales (2 et 4), l'un des côtés de la face plane de la plate-forme (110) comprenant un premier support de mandrin (124) pour un premier rouleau de ruban (BOB1) possédant une première extrémité (126) solidaire de la plate-forme et une deuxième extrémité libre (128), et l'autre côté de la face plane de la plate-forme comprenant un second support de mandrin (130) pour un second rouleau de ruban (BOB2) possédant une première extrémité solidaire de la plate-forme et une deuxième extrémité libre (132).

7. Boîte selon l'une quelconque des précédentes revendications, caractérisée en ce qu'elle comprend des moyens d'assemblage (6) des première et seconde faces principales avec possibilité d'ouverture et de fermeture, lesdits moyens d'assemblage comprenant au moins une face latérale adjacente aux première et seconde faces principales et articulée autour d'un axe parallèle au plan desdites première et seconde faces principales pour permettre l'ouverture et la fermeture de ladite boîte.

8. Boîte selon l'une quelconque des précédentes revendications, caractérisée en ce qu'au moins l'une des première et seconde faces principales (2 et 4) ainsi que la plate-forme (40) sont aménagées pour délimiter la fente de sortie (8).

9. Boîte possédant en outre des faces latérales pour former une boîte de forme générale parallélépipédique selon l'une quelconque des précédentes revendications, caractérisée en ce que le poste de coupe (18) est logé dans l'une des faces latérales de la boîte, à proximité de la fente de sortie (8).

10. Boîte selon la revendication 9, caractérisée en ce que les première et seconde faces principales (2 et 4) ainsi que la plate-forme sont aménagées pour délimiter deux fentes de sortie (8-1 et 8-2), l'une pour le premier rouleau de ruban (BOB1), l'autre pour le second rouleau de ruban (BOB2).

11. Boîte possédant en outre des faces latérales pour former une boîte de forme générale parallélépipédique selon les revendications 9 et 10, caractérisée en ce qu'elle comprend deux postes de coupe (18-1, 18-2) logés respectivement dans des faces latérales de la boîte, à proximité de leurs fentes de sortie respectives (8-1, 8-2).

12. Boîte selon l'une quelconque des revendications précédentes, caractérisée en ce que le matériau constituant les deux faces principales est transparent.

13. Boîte selon la revendication 5, caractérisée en ce qu'elle comprend en outre des moyens permettant de faire pivoter la plate-forme (300) autour d'un axe (312) perpendiculaire aux plans des faces principales (2 et 4).

## Claims

1. Dispenser for tape in a non-pack-aged roll especially for a roll of adhesive tape, the dispenser comprising first and second parallel main faces (2 and 4), means for holding the roll of tape in the dispenser during unrolling, an output slot (8) for outputting the tape from the dispenser, means for cutting the tape (18), and means able to bear selected information,
characterised in that the holding means (40) are arranged such that when the non-packaged roll of tape (BOB) is removably positioned in the dispenser at least the internal surface (5) of one (4) of the first and second main faces is totally free in order for a sheet (32) of paper or the like able to bear selected information to be placed thereon.

2. Dispenser according to claim 1, characterised in that the means (40) for holding the non-packaged roll of tape are also arranged so that when the non-packaged roll of tape is removably positioned in the dispenser the internal surface (3) of the other (2) of the first and second main faces is totally free in order for another sheet (34) of paper or the like able to bear selected information to be placed thereon.

3. Dispenser according to claim 1 or claim 2, characterised in that the holding means (40) comprise a removable plate comprising at least one substantially planar face (42), parallel to the first and second main faces (2 and 4) and of which one (44) of the sides is intended to be placed against the internal space (5) of one (4) of the first and second main faces and of which the other side (46) comprises a spindle support (48) for the roll of tape having a first end (50) fixedly attached to the plate and a second free end (52) to permit positioning of the spindle of the roll of tape.

4. Dispenser also hang at least one lateral face perpendicular to the first and second main faces according to claim 3, characterised in that the plate also comprises a second planar face (60) perpendicular to the first planar face and of which the shape and dimensions are selected to form the said lateral face (12) of the dispenser, and in that the said plate is able to slide in the plane of the said first and second main faces to permit the said face (12) to open and close the said dispenser by sliding.

5. Dispenser according to claim 2, characterised in that the holding means comprise a removable plate (300) comprising substantially planar first and second faces (310, 320), parallel to the first and second main faces (2, 4) which are separated from each other by a spindle support (330) for the roll of tape (BOB), each planar face of the plate being intended to be respectively against the internal surface of the first and second main faces.

6. Dispenser according to claim 1 or claim 2, characterised in that the holding means comprise a removable plate (100) comprising a substantially planar face (110) parallel to the first and second main faces (2 and 4), one of the sides of the planar face of the plate (110) comprising a first spindle support (124) for a first roll of tape (BOB1) having a first end (126) fixedly attached to the plate and a free second end (128), and the other side of the planar face of the plate comprising a second spindle support (130) for a second roll of tape (BOB2) having a first end fixedly attached to the plate and a free second end (132).

7. Dispenser according to any of the preceding claims, characterised in that it comprises means (6) for assembling the first and second main faces with the possibility of opening and closing, the said assembly means comprising at least one lateral face adjacent to the first and second main faces and articulated about an axis parallel to the plane of the said first and second main faces to permit opening and closing of the said dispenser.

8. Dispenser according to any of the preceding claims, characterised in that at least one of the first and second main faces (2 and 4) and the plate (40) are arranged to define the output slot (8).

9. Dispenser also having lateral faces to form a generally parallelepiped shaped dispenser according to any of the preceding claims, characterised in that the cutting point (18) is housed in one of the lateral faces of the dispenser in the proximity of the output slot (8).

10. Dispenser according to claim 9, characterised in that the first and second main faces (2 and 4) and the plate are arranged to define two output slots (8-1 and 8-2), one for the first roll of tape (BOB1), the other for the second roll of tape (BOB2).

11. Dispenser also having lateral faces to form a generally parallelepiped shaped dispenser according to claims 9 and 10, characterised in that it comprises two cutting points (18-1, 18-2) housed respectively in lateral faces of the dispenser in the proximity of their respective output slots (8-1, 8-2).

12. Dispenser according to any of the preceding claims characterised in that the material forming the two main faces is transparent.

13. Dispenser according to claim 5, characterised in that it also comprises means permitting the plate (300) to be pivoted about an axis (312) perpendicular to the planes of the main faces (2 and 4).

## Patentansprüche

1. Spender für ein aufgerolltes, nicht eingepacktes Band, insbesondere für eine Rolle Klebeband, der Spender bestehend aus einer ersten und einer zweiten Hauptwand (2 und 4), die parallel zueinander liegen, des weiteren aus Befestigungsmitteln für die Bandrolle innerhalb des Gehäuses während des Abrollens, aus einem Auslaßspalt (8), durch den das Band nach außen gefördert wird und aus einer Schneidevorrichtung (18) für das Band, sowie ausgestattet mit geeigneten Mitteln, die bestimmte Informationen tragen, **dadurch gekennzeichnet, daß** die Befestigungsmittel (40) so eingerichtet sind, daß zumindest die innere Fläche (5) von einer (4) der ersten und zweiten Hauptwände völlig frei bleibt, so daß es möglich wird, ein Blatt (32) aus Papier oder aus ähnlichem Material, geeignet bestimmte Informationen zu tragen, dort anzubringen, wenn die unverpackte Bandrolle (BOB) abnehmbar in den Spender eingebracht wird.

2. Spender nach Anspruch 1, **dadurch gekennzeichnet, daß** die Befestigungsmittel (40) der unverpackten Bandrolle unter anderem so eingerichtet sind, daß die innere Fläche (3) von der anderen (2) den ersten und zweiten Hauptwänden des Gehäuses völlig frei bleibt, so daß es möglich wird ein anderes Blatt (34) aus Papier oder aus ähnlichem Material, geeignet bestimmte Informationen zu tragen, dort anzubringen, wenn die unverpackte Bandrolle abnehmbar in das Gehäuse eingebracht wird.

3. Spender nach Anspruch 1 oder nach Anspruch 2, **gekennzeichnet dadurch, daß** die Befestigungsmittel (40) aus einer beweglichen Plattform bestehen, die mindestens eine im wesentlichen ebene Fläche (42) besitzt, die zu der ersten und zweiten Hauptwand (2 und 4) des Gehäuses parallel liegt und deren eine Seite (44) dazu bestimmt ist gegen die innere Fläche (5) von einer (4) der ersten und zweiten Hauptwände des Gehäuses gedrückt zu werden, während die andere Seite (46) einen Träger (48) für das Futter der Bandrolle besitzt, dessen eine Kante (50) mit der Plattform verbunden ist und dessen andere Kante (52) frei liegt, um das Aufschieben des Futters der Bandrolle zu ermöglichen.

4. Spender nach Anspruch 3, der unter anderem mindestens eine Seitenfläche besitzt, die zu der ersten und zweiten Hauptfläche senkrecht verläuft, **dadurch gekennzeichnet, daß** die Plattform unter anderem eine zweite ebene Fläche (60) senkrecht zu der ersten ebenen Fläche besitzt, deren Form und Ausmaße so gewählt sind, daß sie die oben genannte Seitenfläche (12) des Gehäuses bildet und dadurch, daß die genannte Plattform in der Ebene der genannten ersten und zweiten Hauptflächen gleitet, um so zu ermöglichen, daß die genannte Fläche (12) durch Gleiten die Öffnung und Schließung des Gehäuses bewirkt.

5. Spender nach Anspruch 2, **dadurch gekennzeichnet, daß** die Haltemittel aus einer beweglichen Plattform (300) bestehen, die eine erste und zweite im wesentlichen ebene Fläche (310, 320) besitzt, die parallel zu den ersten und zweiten Hauptflächen (2, 4) verlaufen und durch einen Träger (330) für das Futter der Bandrolle (BOB) voneinander getrennt sind, wobei jede der beiden ebenen Flächen der Plattform jeweils gegen die innere Fläche der jeweiligen ersten und zweiten Hauptfläche zu liegen kommt.

6. Spender nach einem der Ansprüche 1 oder 2, **dadurch gekennzeichnet, daß** die Haltemittel aus einer beweglichen Plattform (100) bestehen, deren eine im wesentlichen ebenen Fläche (110), die parallel zu der ersten und zweiten Hauptfläche (2, 4) verläuft, einen ersten Schenkel besitzt mit einem ersten Träger (124) für das Futter einer ersten Bandrolle (BOB1) mit einer fest mit der Plattform verbundenen ersten Kante (126) und mit einer frei liegenden zweiten Kante (128) sowie einen zweiten Schenkel, mit einem zweiten Träger (130) für das Futter einer zweiten Bandrolle (BOB2) mit einer fest mit der Plattform verbundenen ersten Kante und mit einer frei liegenden zweiten Kante (132).

7. Spender nach einem der vorhergehenden Ansprüche, **dadurch gekennzeichnet, daß** er Verbindungselemente (6) zwischen der ersten und der zweiten Hauptfläche mit der Möglichkeit des Öffnens und des Schließens besitzt, wobei diese Verbindungselemente aus mindestens einer der ersten und zweiten Hauptfläche benachbarten Seitenfläche bestehen, die um eine Achse, die parallel zu der Ebene der genannten ersten und zweiten Hauptfläche verläuft drehbar gelagert ist, um somit die Öffnung und Schließung des genannten Spenders zu ermöglichen.

8. Spender nach einem der vorhergehenden Ansprüche, **dadurch gekennzeichnet, daß** zumindest eine der ersten und zweiten Hauptflächen (2 und 4) sowie die Plattform (40) derart gestaltet sind, daß sie den Auslaßspalt (8) begrenzen.

9. Spender nach einem der vorhergehenden Ansprüche, der unter anderem Seitenflächen besitzt, die eine generelle parallelepipedische Form begründen, **dadurch gekennzeichnet, daß** die Schneidevorrichtung (18) in eine der Seitenflächen des Gehäuses in der Nähe des Auslaßspaltes (8) eingelassen ist.

10. Spender nach Anspruch 9, **dadurch gekennzeichnet, daß** die erste und zweite Hauptfläche (2 und 4) sowie die Plattform so ausgeführt sind, daß sie zwei Auslaßspalte (8-1 und 8-2) begrenzen, einen für die erste Bandrolle (BOB1) und den anderen für die zweite Bandrolle (BOB2).

11. Spender nach den vorhergehenden Ansprüche 9 und 10, der unter anderem Seitenflächen besitzt, die eine generelle parallelepipedische Form begründen, **dadurch gekennzeichnet, daß** er zwei Schneidevorrichtungen (18-1, 18-2) besitzt, die jeweils in eine der Seitenflächen des Gehäuses in der Nähe ihrer jeweiligen Auslaßspalte (8-1, 8-2) eingelassen sind.

12. Spender nach einem der vorhergehenden Ansprüche, **dadurch gekennzeichnet, daß** das Material, aus dem die beiden Hauptflächen bestehen, durchsichtig ist.

13. Spender nach Anspruch 5, **dadurch gekennzeichnet, daß** er unter anderem eine Vorrichtung enthält, die es ermöglicht, die Plattform (300) um eine Achse (312) zu drehen, die senkrecht zu den Ebenen der Hauptflächen (2 und 4) verläuft.
